# EUROPÄISCHE PATENTSCHRIFT

(11) **EP 3 426 901 B1**
(45) Veröffentlichungstag und Bekanntmachung des Hinweises auf die Patenterteilung: **18.12.2019**
(21) Anmeldenummer: 17709353.1
(22) Anmeldetag: 06.03.2017
(51) Int. Cl.: F02D 9/14, F02D 9/02, F02D 17/04, F02M 26/19

(54) **ZUFÜHRUNGSANORDNUNG ZUR EINLEITUNG VON RÜCKGEFÜHRTEM ABGAS**
FEEDING ARRANGEMENT FOR INTRODUCING RECIRCULATED EXHAUST GAS
DISPOSITIF D'ALIMENTATION POUR L'INTRODUCTION DE GAZ D'ÉCHAPPEMENT RECYCLÉS

(30) Priorität: 11.03.2016 DE 102016003003
(43) Veröffentlichungstag der Anmeldung: 16.01.2019
(73) Patentinhaber: MTU Friedrichshafen GmbH, 88045 Friedrichshafen (DE)
(72) Erfinder: BRAUN, Hermann, 88045 Friedrichshafen (DE); RODE, Thomas, 88147 Achberg (DE); STELZER, Christian-Paul, 88069 Tettnang (DE)
(74) Vertreter: Mederle-Hoffmeister, Stefan
(86) Internationale Anmeldenummer: PCT/EP2017/000295
(87) Internationale Veröffentlichungsnummer: WO 2017/153042

(56) Entgegenhaltungen:
- EP-A1- 2 541 033
- CA-A1- 2 299 929
- DE-A1-102004 025 254
- US-A- 4 422 418
- US-A1- 2016 177 880

## Beschreibung

Die Erfindung betrifft eine Zuführungsanordnung für rückzuführendes Abgas in die Verbrennungsluft von Brennkraftmaschinen.

Bei der Abgasrückführung wird ein Teil des bei der Verbrennung entstandenen Abgases der zur Verbrennung des Kraftstoffs benötigten Frischluft als Inertgas zugeführt, um dadurch den Sauerstoffgehalt der Verbrennungsluft zu reduzieren. Hierdurch läuft die Verbrennung auf einem niedrigeren Temperaturniveau ab und die Entstehung von Stickoxiden wird vermindert. Aus der JP 931 7579 A wie auch aus der EP 2 541 033 A1 sind verschiedene Zuführungsanordnungen für die Einleitung des bei der Verbrennung entstehenden Abgases in die Verbrennungsluft dargestellt. Hierbei handelt es sich um mehrere Abgaszuleitungsrohre, die in die jeweiligen Frischluftkanäle der einzelnen Zylinder eingesetzt werden. Durch die beschriebenen Anordnungen soll eine möglichst homogene Durchmischung des Abgases mit der frischen Verbrennungsluft erreicht werden, um so in allen Zylindern der Brennkraftmaschine das Temperaturniveau der Verbrennung gleichmäßig absenken zu können. Durch die Einleitung des Abgases gelangen jedoch im Abgas enthaltene Rußpartikel in den Frischluftkanal, die sich bei längerer Betriebsdauer der Brennkraftmaschine unter anderem an den Kanten und Absätzen des Frischluftkanals festsetzen. Problematisch sind diese Ablagerungen insbesondere dann, wenn die Brennkraftmaschine mit Schnellschlussklappen ausgestattet ist, die zur schnellen Abschaltung der Brennkraftmaschine in Notsituationen vorgesehen sind. Sie befinden sich im Frischluftkanal der Brennkraftmaschine und verschließen diesen, um dadurch eine sofortige Unterbrechung der zur Verbrennung notwendigen Frischluftzufuhr zu erreichen. Durch Rußpartikelablagerungen im Bereich der Schnellschlussklappe besteht die Gefahr, dass bei Betätigung der Schnellschlussklappen die Frischluftzufuhr auf Grund von Ablagerungen und damit verbunden durch fehlende Abdichtung des Frischluftkanals nicht vollständig unterbrochen wird oder ein Auslösen der Klappen auf Grund von Partikelablagerungen im Klappenmechanismus vollständig verhindert wird, wodurch die Brennkraftmaschine somit trotz eines Auslösens des Mechanismus nicht abgeschaltet werden kann. Um die ständige Funktionsfähigkeit der Schnellschlussklappen zu gewährleisten, werden für entsprechende Brennkraftmaschinen daher oftmals Wartungsanforderungen aufgestellt, die ein regelmäßiges manuelles Auslösen der Schnellschlussklappen vorsehen, um dadurch eventuelle Ablagerungen im Bereich der Klappen zu entfernen. In der Praxis hat sich dies als sehr aufwendig herausgestellt.

Die Aufgabe der vorliegenden Erfindung ist es, die Wartungsanforderungen zu minimieren.

Die Aufgabe wird erfindungsgemäß dadurch gelöst, dass im Frischluftkanal zur Unterbrechung der Frischluftzufuhr vor einem Zylinderkopf der Brennkraftmaschine eine Schnellschlussklappe angeordnet ist. Die Austrittsöffnung der Abgasrückführung ist dabei zentral im Frischluftkanal und in Strömungsrichtung der Frischluft unter minimaler Spaltbildung vor der Schnellschlussklappe angeordnet. Mit anderen Worten, die Austrittsöffnung der Abgasrückführung und der Klappenteller der Schnellschlussklappe berühren sich in geschlossenem Zustand gerade nicht. Zur Realisierung dieser Anordnung wird für die Zuleitung des Abgasstromes ein Rohrkrümmer verwendet.

Vorteilhaft an der erfindungsgemäßen Anordnung ist, dass die Durchmischung von Abgas- und Frischluftstrom in Strömungsrichtung betrachtet erst hinter der Schnellschlussklappe stattfindet. Zusätzlich wird durch die erfindungsgemäße Anordnung der Abgasrückführung eine sehr homogene Durchmischung von Frischluft und rückgeführtem Abgas bewirkt. Der in den Frischluftstrom eingeleitete Abgasstrom breitet sich im Frischluftkanal ausgehend von der Austrittsöffnung als turbulente Strömung konzentrisch aus, bis er die Wandung des Frischluftkanals erreicht. Die Länge der Strecke bis zum Erreichen der Wandung des Frischluftkanals hängt dabei von den Reynolds-Zahlen der beiden Ströme ab. Durch die unmittelbare Anordnung der Austrittsöffnung des Abgaszuleitungsrohr vor dem Klappenteller der Schnellschlussklappe ist sichergestellt, dass im Bereich des Klappenmechanismus eine Ablagerung der im Abgas enthaltenen Rußpartikel nicht stattfindet. Hierdurch ist die ständige Funktionsbereitschaft des Klappenmechanismus gewährleistet, wodurch die Wartungsanforderung einer regelmäßig manuellen Betätigung der Schnellschlussklappe entfällt.

Einzelheiten der Erfindung werden anhand der nachfolgenden Zeichnung erläutert. Diese zeigt:
- Fig. 1: einen Frischluftkanal mit Schnellschlussklappe und als Rohrkrümmer ausgeführtem Abgaszuleitungsrohr.

In Fig. 1 ist ein Frischluftkanal 1 einer Brennkraftmaschine dargestellt. In Zeichnungsrichtung betrachtet, strömt die zur Verbrennung benötigte Frischluft von oben nach unten in den Frischluftkanal 1, Bezugszeichen EIN. Im Frischluftkanal 1 befindet sich eine Schnellschlussklappe 4, die der Unterbrechung des Frischluftstromes dient, um ein schnelles Abschalten der Brennkraftmaschine zu ermöglichen. Die Schnellschlußklappe 4 umfasst einen Schnellschlussklappenmechanismus 7 und einen Klappenteller 6. Das Schließen der Schnellschlussklappe 4 erfolgt bei Bedarf durch Auslösen des Schnellschlussklappenmechanismus 7. Unmittelbar vor dem Klappenteller 6 der Schnellschlussklappe 4 befindet sich zentral im Frischluftkanal 1 die Austrittsöffnung 2 der Abgasrückführung 3. Unmittelbar ist erfindungsgemäß so zu verstehen, dass die Austrittsöffnung 2 der Abgasrückführung 3 unter minimaler Spaltbildung vor dem Klappenteller 6 der Schnellschlussklappe 4 angeordnet ist, so dass sich die Austrittsöffnung 2 und der Klappenteller 6 bei geschlossener Schnellschlussklappe 4 gerade nicht berühren. Die zentrale Anordnung der Austrittsöffnung 2 im Frischluftkanal 1 ist notwendig, um einerseits eine möglichst homogene Durchmischung der beiden Gase zu erzielen und andererseits, um die Strecke bis zum Erreichen der inneren Wandung der im Abgas enthaltenen Rußpartikel möglichst groß zu gestalten. Zur zentralen Anordnung der Austrittsstelle 2 im Frischluftkanal 1 ist die Abgasrückführung 3 als Rohrkrümmer 5 ausgestaltet.

Mit Hilfe der Abgasrückführung 3 wird der Frischluft ein Teil des bei der Verbrennung entstehenden Abgases zugeführt. Ausgehend von der Austrittsöffnung 2 der Abgasrückführung 3 breitet sich das in die Frischluft einströmende Abgas unter turbulenten Strömungsverhältnissen konzentrisch aus. Die im Abgas enthaltenen Rußpartikel erreichen die innere Wandung des Frischluftkanals 1 in Strömungsrichtung betrachtet somit erst weit hinter der Schnellschlussklappe 4. Eine Ablagerung der Rußpartikel im Bereich der Schnellschlussklappe 4 wird hierdurch wirksam unterbunden. Die Strömung des Abgases im Frischluftkanal 1 ist in Fig. 1 ausgehend von der Austrittsstelle 2 der Abgasrückführung 3 als gestrichelter Stromfaden 8 eingezeichnet, um die Strömungsrichtung im Frischluftkanal darzustellen. Nach vollständiger Durchmischung von Abgas und Frischluft verlässt das Gasgemisch den Frischluftkanal 1 schließlich in Zeichnungsrichtung betrachtet nach rechts in Richtung Brennraum, Bezugszeichen AUS.

### Bezugszeichenliste

- 1: Frischluftkanal
- 2: Austrittsöffnung
- 3: Abgasrückführung
- 4: Schnellschlussklappe
- 5: Rohrkrümmer
- 6: Klappenteller
- 7: Schnellschlussklappenmechanismus
- 8: Stromfaden

## Patentansprüche

1. Zuführungsanordnung für die Einleitung von rückgeführtem Abgas in den Frischluftkanal (1) einer Brennkraftmaschine, aufweisend einen Frischluftkanal (1) und eine Abgasrückführung (3) mit einer Austrittsöffnung (2), **dadurch gekennzeichnet, dass** im Frischluftkanal (1) zur Unterbrechung der Frischluftzufuhr vor einem Zylinderkopf der Brennkraftmaschine eine Schnellschlussklappe (4) angeordnet ist und die Austrittsöffnung (2) der Abgasrückführung (3) zentral im Frischluftkanal (1) und in Strömungsrichtung der Frischluft unter minimaler Spaltbildung vor der Schnellschlussklappe (4) angeordnet ist.

2. Zuführungsanordnung nach Anspruch 1, **dadurch gekennzeichnet, dass** bei der Einleitung des Abgases in die Verbrennungsluft ein Rohrkrümmer (5) zum Einsatz kommt.

## Claims

1. Feeding arrangement for the introduction of recirculated exhaust gas into the fresh-air duct (1) of an internal combustion engine, having a fresh-air duct (1) and an exhaust-gas recirculation arrangement (3) with an outlet opening (2), **characterized in that,** in the fresh-air duct (1), for the purpose of interrupting the supply of fresh air, a quick-closing valve (4) is arranged upstream of a cylinder head of the internal combustion engine, and the outlet opening (2) of the exhaust-gas recirculation arrangement (3) is arranged centrally in the fresh-air duct (1) and, with minimum gap formation, upstream of the quick-closing valve (4) in the flow direction of the fresh air.

2. Feeding arrangement according to Claim 1, **characterized in that** an elbow (5) is used for the introduction of the exhaust gas into the combustion air.

## Revendications

1. Dispositif d'alimentation pour l'introduction de gaz d'échappement recyclés dans le canal d'air frais (1) d'un moteur à combustion interne, présentant un canal d'air frais (1) et un retour de gaz d'échappement (3) avec une ouverture de sortie (2), **caractérisé en ce qu'**un clapet à fermeture rapide (4) est disposé dans le canal d'air frais (1) pour interrompre l'alimentation en air frais avant une culasse du moteur à combustion interne et l'ouverture de sortie (2) du retour de gaz d'échappement (3) est disposée au centre dans le canal d'air frais (1) et dans la direction d'écoulement de l'air frais avec une fente minimale formée avant le clapet à fermeture rapide (4).

2. Dispositif d'alimentation selon la revendication 1, **caractérisé en ce que** l'on utilise un tube coudé (5) pour l'introduction des gaz d'échappement dans l'air de combustion.
